# EUROPÄISCHE PATENTSCHRIFT

(11) **EP 1 228 666 B1**
(45) Veröffentlichungstag und Bekanntmachung des Hinweises auf die Patenterteilung: **09.07.2003**
(21) Anmeldenummer: 99952208.9
(22) Anmeldetag: 08.11.1999
(51) Int. Cl.: H04R 25/02

(54) **HÖRGERÄT**
HEARING AID
APPAREIL AUDITIF

(43) Veröffentlichungstag der Anmeldung: 07.08.2002
(73) Patentinhaber: PHONAK AG, 8712 Stäfa (CH)
(72) Erfinder: VONLANTHEN, André, CH-5453 Remetschwil (CH)
(74) Vertreter: Troesch Scheidegger Werner AG
(86) Internationale Anmeldenummer: CH9900524
(87) Internationale Veröffentlichungsnummer: WO99066779

(56) Entgegenhaltungen:
- EP-A- 0 377 074
- WO-A-91/03139
- DE-A- 4 010 372
- DE-C- 4 327 634

## Beschreibung

Die vorliegende Erfindung betrifft ein Hörgerät nach dem Oberbegriff des Patentanspruchs 1.

Hörgeräte werden dazu eingesetzt, eine bei einem Patienten auftretende Schwerhörigkeit auszugleichen bzw. zu kompensieren, indem mit einem Mikrofon aufgenommene akustische Signale verarbeitet und entsprechend verstärkt bzw. verändert über einen Hörer in den Gehörgang des Patienten geleitet wird. Entsprechend ist am Hörgerät eine Schallaustrittsöffnung vorgesehen, durch welche die durch den Hörer erzeugten akustischen Signale in den Gehörgang geleitet werden.

Es ist seit langem erkannt worden, dass die Schallaustrittsöffnung oft durch Ausscheidungen, sogenanntes Cerumen, verkleinert oder gar vollständig verstopft wird. Darüber hinaus breiten sich diese Ausscheidungen weiter ins Innere des Hörgerätes aus, so dass der im Innern liegende Hörer bzw. dessen Öffnung verunreinigt werden. Dies hat zunächst zur Folge, dass sich die Übertragungseigenschaften des Hörgerätes verändern. Des weiteren entstehen oftmals irreparable Schäden an den einzelnen Komponenten des Hörgerätes, dabei insbesondere am Hörer selbst.

Aus der EP-0 377 074-A2 ist ein Hörgerät bekannt, das einen Hörer mit zwei Öffnungen aufweist, wobei ein erster rohrförmiger Kanal von der einen Öffnung des Hörers in den Gehörgang des Patienten führt und ein zweiter rohrförmiger Kanal von der zweiten Öffnung des Hörers zu der nach Aussen gerichteten Seite des Hörgerätes - dem sogenannten Face Plate - führt. Das Innere des Hörers weist eine die beiden Öffnungen verbindende Kammer auf, welche auf einer Seite durch eine bewegliche Membran begrenzt ist, wobei die Membran durch eine Stelleinheit zur Erzeugung von akustischen Signalen auslenkbar ist. Neben der erwähnten Kammer sind zwei weitere Kammern und Öffnungen im Hörgerätgehäuse vorgesehen, über welche ein durch Höhenveränderungen erzeugter Druckunterschied zwischen Gehörgang und Atmosphäre bei eingesetztem Hörgerät ausgeglichen werden kann. Solche Druckausgleichsvorrichtungen werden auch etwa als "Pressure Vent"-Einrichtungen bezeichnet.

Gemäss der bekannten Lehre können nun Ablagerungen, die sich allenfalls im Hörer bzw. im Kanal zum Gehörgang des Hörgeräteträgers im Laufe der Zeit festgesetzt haben, aus dem Hörer und somit aus dem Hörgerät entfernt werden, indem die im Betrieb an sich verschlossene Öffnung im "Face Plate" geöffnet wird und mit einer Spritze oder dgl. Reinigungsmittel durch den zweiten Kanal, den Hörer und schliesslich den ersten Kanal gepresst wird. Damit werden allenfalls vorhandene Ablagerungen ausgeschwemmt. Nach dem Reinigungsvorgang wird die Öffnung im "Face Plate" wiederum verschlossen, so dass - gemäss der bekannten Druckschrift - keine unzulässigen Übertragungsfunktionsänderungen erhalten werden.

Der vorliegenden Erfindung liegt die Aufgabe zugrunde, ein Hörgerät anzugeben, das einen gegenüber den bekannten Hörgeräten wesentlich einfacheren Aufbau aufweist, funktionell jedoch in keiner Weise den bekannten Hörgeräten nachsteht.

Diese Aufgabe wird durch die im kennzeichnenden Teil des Patentanspruchs 1 angegebenen Massnahmen gelöst. Vorteilhafte Ausgestaltungen der Erfindung sind in weiteren Ansprüchen angegeben.

Die Erfindung weist die folgenden Vorteile auf: Indem im Hörgerät ein Hörer mit zwei Öffnungen eingesetzt wird, von denen die eine Öffnung über einen Kanal mit dem Gehörgang des Hörgeräteträgers und die andere Öffnung über einen weiteren Kanal mit der Aussenwelt verbunden ist, kann das Hörgerät auf einfachste Weise, beispielsweise durch Ausblasen, gereinigt werden. Gleichzeitig dienen die Kanäle auch als Druckausgleichseinrichtung, d.h. als sogenannter "Pressure vent", ohne dass dadurch eine unzulässige Veränderung der charakteristischen Übertragungsfunktion erfolgt. Des weiteren weist das erfindungsgemässe Hörgerät den Vorteil auf, dass durch entsprechende Wahl der Abmessungen des weiteren Kanals, die Übertragungseigenschaften des ersten Kanals im Sinne einer Leitungsanpassung, bei der es insbesondere Reflexionen zu vermeiden gilt, verbessert werden können.

Die Erfindung wird nachfolgend anhand von Zeichnungen beispielsweise näher erläutert. Dabei zeigen
- Fig. 1: ein in ein Ohr eingesetztes erfindungsgemässes Hörgerät in schematischer Darstellung und
- Fig. 2: verschiedene Frequenzgänge von erfindungsgemässen Hörgeräten.

In Fig. 1 ist ein erfindungsgemässes Hörgerät 1 dargestellt, bestehend aus einem Mikrofon, einer Signalverarbeitungseinheit 4, einer Energiespeichereinheit 3 und einem Hörer 5, der zwei Öffnungen 8 und 9 aufweist. Bei dem dargestellten Hörgerät 1 handelt es sich um ein sogenanntes IdO-(In-dem-Ohr)-Hörgerät, d.h. das Hörgerät ist in den äusseren Gehörgang des Hörgeräteträgers eingepasst. Die nachfolgenden Ausführungen gelten jedoch sinngemäss auch für HdO-(Hinter-dem-Ohr)-Hörgeräten. Wo dies nicht der Fall ist, wird im folgenden speziell darauf hingewiesen.

Entsprechend der üblichen Arbeitsweise von Hörgeräten werden beim erfindungsgemässen Hörgerät 1 mit dem Mikrofon 2 akustische Signale der Umgebung in elektrische Signale umgewandelt, welche der Signalverarbeitungseinheit 4 beaufschlagt werden. Aufgrund der bereits vorab bestimmten Hörbeeinträchtigung des Gehörs des Hörgeräteträgers wird in der Signalverarbeitungseinheit 4 eine entsprechende Signalaufbereitung, d.h. Verstärkung, vorgenommen. Das elektrische Ausgangssignal der Signalverarbeitungseinheit 4 wird in der Folge dem Hörer 5 beaufschlagt, in welchem die elektrischen Signale in akustische Signale umgewandelt werden, welche schliesslich durch eine Öffnung 8, einen rohrförmigen Kanal 6 und einen ersten Ausgang 12 in den Gehörgang des Hörgeräteträgers geleitet werden.

Neben der Öffnung 8 weist der Hörer 5 eine zweite Öffnung 9 auf, die über einen rohrförmigen Kanal 7 und über einen zweiten Ausgang 11 mit der Aussenwelt verbunden ist. Da in einer bevorzugten Ausführungsform eine durchgehende Verbindung zwischen den beiden Ausgängen 11 und 12 besteht, sind die Abmessungen und die Form der beiden Kanäle 6 und 7 derart zu wählen, dass sich die im Hörer 5 erzeugten akustischen Signale hauptsächlich in Richtung Gehörgang des Hörgeräteträgers fortpflanzen. Die durchgehende Verbindung zwischen Gehörgang und Aussenwelt, beinhaltend den Hörer 4, ermöglicht es, auf einfachste Weise ein Durchblasen, d.h. Reinigen, der die akustischen Signale führenden Komponenten vorzunehmen. Darüber hinaus wirkt die durchgehende Verbindung zwischen Gehörgang und Aussenwelt beim eingesetzten Hörgerät als Druck ausgleichend, d.h. als die erwähnte und an sich - jedoch nicht in dieser Form - bekannte "pressure vent"-Einrichtung.

Zur Reinigung der die akustischen Signale führenden Hörgerätkomponenten, d.h. Hörer 5 und Kanäle 6 und 7, ist vorgesehen, Luft oder Reinigungsmittel, beispielsweise mit Hilfe einer Spritze, durch diese Hörgerätkomponenten zu pressen, um so allfällige, in diesen vorhandenen Verunreinigungen auszublasen, d.h. aus diesen zu entfernen.

Damit wird die ursprüngliche Übertragungscharakteristik wiederum hergestellt, bei welcher das Hörgerät die gewünschte Funktion bestmöglich erfüllt.

Der weitere Kanal 7 wird erfindungsgemäss darüber hinaus dafür verwendet, um allfällige Reflexionen, die aufgrund von unangepassten Leitungen - d.h. aufgrund von Kanal 7 und weiteren, die Übertragung beeinflussenden Faktoren (wie beispielsweise die Gehörgangform) - erhalten werden, zu kompensieren. Solche "unangepassten Leitungen" führen nämlich durchwegs zu Resonanzen im Hörer 5, und zwar im Bereich des Knickpunktes im Frequenzgang des Hörers, hin zu höheren Frequenzen schreitend. Damit können auch ungedämpfte und somit im Aufbau einfachere Hörer zum Einsatz im erfindungsgemässen Hörgerät kommen.

Im Zusammenhang mit der Verwendung von ungedämpften Hörern hat es sich gezeigt, dass eine Länge von 24mm für den rohrförmigen Kanal 7 besonders vorteilhaft ist. Selbstverständlich wird der mit der Leitungsanpassung betraute Fachmann entsprechende Änderungen in der Länge vornehmen und nicht unter allen umständen an dieser Vorgabe festhalten.

Bei HdO-Hörgeräten treten die akustischen Signale nicht beim Ausgang 12 in den Gehörgang, sondern es ist ein weiteres Element, oft als Hakenelement bezeichnet, erforderlich, das die akustischen Signale schliesslich in den Gehörgang des Hörgeräteträgers leitet. In Fig. 1 ist ein solches Hakenelement angedeutet und mit dem Bezugszeichen 10 referenziert. Aufgrund der gegenüber IdO-Hörgeräten geänderten Übertragungseigenschaften ist der zweite Kanal 7 entsprechend, d.h. im Sinne der im Zusammenhang mit der Leitungsanpassung gemachten Erläuterungen, anzupassen.

In Fig. 2 sind drei Frequenzgänge des Hörgerätes 1 im Bereich niedriger Frequenzen vereinfacht dargestellt, wobei sich die entsprechenden Hörgeräte dadurch unterscheiden, dass deren rohrförmige Kanäle 7 unterschiedliche Durchmesser aufweisen. So ist mit durchzogener Linie der Frequenzgang eines Hörgerätes 1 dargestellt, bei dem ein Kanal 7 mit 2mm Durchmesser eingesetzt ist. Demgegenüber ist strichliniert ein Frequenzgang dargestellt, bei dem ein Kanal 7 mit 0,5mm Durchmesser eingesetzt ist. Dazwischen liegend, ist eine Variante dargestellt, bei der ein Durchmesser zwischen 0,5 und 2mm für den Kanal 7 gewählt ist. Obwohl der gewählte Durchmesser für den Kanal 7 vorzugsweise im angegebenen Bereich liegt, ist die Wahl durch diese Angaben in keiner Weise eingeschränkt. Einschränkungen ergeben sich vielmehr durch die physikalischen Gegebenheiten, wie beispielsweise durch eine drohende Rückkopplung von durch den Hörer 5 erzeugten akustischen Signalen zurück in das Mikrophon 2.

Die erfindungsgemässen Hörgeräte weisen die erwähnten Vorteile auch dann auf, wenn die Kanäle 6 und 7 nicht rohrförmig sind. Vielmehr ist denkbar, beliebige Mittel derart vorzusehen, dass sich - im Fall des Kanals 6 - im Hörer 5 erzeugte akustische Signale von der einen Öffnung 8 des Hörers 5 in den Gehörgang des Hörgeräteträgers fortpflanzen und dass - im Fall des Kanals 7 - eine Verbindung von der zweiten Öffnung 9 des Hörers 5 zur Aussenwelt geschaffen ist. Dabei wird erfindungsgemäss auf eine weitere Verbindung zwischen Gehörgang und Aussenwelt verzichtet, womit ein gegenüber den bekannten Hörgeräten einfacherer Aufbau möglich ist.

## Patentansprüche

1. Hörgerät, umfassend ein Mikrofon (2), eine Signalverarbeitungseinheit (4), einen Hörer (5) mit zwei Öffnungen (8, 9) und eine Energiespeichereinheit (3), welche die Signalverarbeitungseinheit (4) und bei Bedarf das Mikrofon (2) und den Hörer (5) mit Energie versorgt, wobei das Mikrofon (2) mit der Signalverarbeitungseinheit (4) und diese mit dem Hörer (5) verbunden ist und wobei erste Mittel (6, 12, 10) derart vorgesehen sind, dass sich im Hörer (5) erzeugte akustische Signale von der einen Öffnung (8) in den Gehörgang des Hörgeräteträgers fortpflanzen, **dadurch gekennzeichnet, dass** weitere Mittel (7, 11) derart vorgesehen sind, dass die zweite Öffnung (9) des Hörers (5) mit der Aussenwelt verbunden ist, und dass die Dimensionen bzw. die Formgebung der weiteren Mittel (11, 7) derart gewählt werden, dass Reflexionen von akustischen Signalen vermeidbar sind.

2. Hörgerät nach Anspruch 1, **dadurch gekennzeichnet, dass** eine direkte Verbindung von der Aussenwelt in den Gehörgang des Hörgeräteträgers via weiteren Mitteln (11, 7), Hörer (5) und ersten Mitteln (6, 12, 10) vorgesehen ist.

3. Hörgerät nach einem der vorangebenden Ansprüche, **dadurch gekennzeichnet, dass** die ersten Mittel (6, 10, 12), mit Hilfe derer sich akustische Signale in den Gehörgäng fortpflanzen, und/oder die weiteren Mittel (7, 11) zum Verbinden der zweiten Öffnung (9) des Hörers (5) mit der Aussenwelt rohrförmige Kanäle sind.

4. Hörgerät nach Anspruch 3, **dadurch gekennzeichnet, dass** die mittels rohrförmigen Kanäle realisierten weiteren Mittel (11, 7) einen Durchmesser von 0,5mm bis 2,0mm aufweisen.

5. Hörgerät nach Anspruch 3 oder 4, **dadurch gekennzeichnet, dass** die Länge der mittels rohrförmigen Kanälen realisierten Mittel (11, 7) 24mm beträgt.

6. Hörgerät nach einem der vorangehenden Ansprüche, **dadurch gekennzeichnet, dass** am Gehörgang - seitigen Ende der ersten Mittel (6) ein Hakenelement (10) angeschlossen ist, das einen Hohlraum zum Führen von akustischen Signalen aufweist.

7. Verwendung des Hörgerätes nach einem der Ansprüche 1 bis 6 als HdO-(Hinter-dem-Ohr)- Hörgerät.

## Claims

1. Hearing device comprising a microphone (2), a signal processing unit (4), a receiver (5) with two apertures (8, 9) and an energy storage unit (3), which supplies the signal processing unit (4) and, if need be, the microphone (2) and the receiver (5) with energy, the microphone (2) being connected to the signal processing unit (4) and the latter being connected to the receiver (5), first means (6, 12, 10) being provided in such a manner that acoustic signals generated in the receiver (5) propagate from one of the apertures (8) into the ear canal of the hearing device user, **characterized in that** further means (7, 11) are provided in such a manner that the second aperture (9) of the receiver (5) is connected to the outside world, and **in that** the dimensions respectively the design of the further means (11, 7) are in such a manner that reflections of acoustic signals are avoidable.

2. Hearing device according to claim 1, **characterized in that** a direct connection is provided from the outside world into the ear canal of the hearing device user via further means (11, 7), receiver (5) and first means (6, 12, 10).

3. Hearing device according to one of the preceding claims, **characterized in that** the first means (6, 10, 12) by which acoustic signals propagate into the ear canal, and/or the further means (7, 11) to connect the second opening (9) of the receiver (5) with the outside world are tubular canals.

4. Hearing device according to claim 3, **characterized in that** the further means (11, 7) realized by tubular canals have a diameter of 0.5 mm to 2.0 mm.

5. Hearing device according to claim 3 or 4, **characterized in that** the length of the means (11, 7) realized by tubular canals is 24 mm.

6. Hearing device according to one of the preceding claims, **characterized in that** a hook element (10) is connected to the first means (6) at its end on the ear canal side, the hook element (10) having a hollow space for carrying acoustic signals.

7. Use of the hearing device according to one of the claims 1 to 6 as a BTE (Behind-The-Ear) hearing device.

## Revendications

1. Appareil auditif, comprenant un microphone (2), une unité de traitement de signaux (4), un écouteur (5) avec deux ouvertures (8, 9) et une unité d'accumulation d'énergie (3), qui alimente l'unité de traitement de signaux (4) et au besoin le microphone (2) et l'écouteur (5) avec de l'énergie, le microphone (2) étant connecté avec l'unité de traitement de signaux (4) et cette dernière avec l'écouteur (5) et des premiers moyens (6, 12, 10) étant prévus de telle manière que des signaux acoustiques produits dans l'écouteur (5) se propagent à partir de l'une desdites ouvertures (8) dans le canal auditif du porteur de l'appareil auditif, **caractérisé en ce que** d'autres moyens (7, 11) sont prévus de telle manière que ladite seconde ouverture (9) de l'écouteur (5) est en communication avec l'environnement et **en ce que** les dimensions respectivement le façonnage desdits autres moyens (11, 7) soient choisis tels que des réflexions de signaux acoustiques sont évitables.

2. Appareil auditif selon la revendication 1, **caractérisé par** une connexion directe de l'environnement avec le canal auditif du porteur de l'appareil auditif par l'intermédiaire desdits autres moyens (11, 7), de l'écouteur (5) et desdits premiers moyens (6, 12, 10).

3. Appareil auditif selon l'une des revendications précédentes, **caractérisé en ce que** lesdits premiers moyens (6, 11, 12) à l'aide desquels des signaux acoustiques se propagent dans le canal auditif et/ou lesdits autres moyens (7, 11) pour connecter ladite seconde ouverture (9) de l'écouteur (5) avec l'environnement sont des canaux tubulaires.

4. Appareil auditif selon la revendication 3, **caractérisé en ce que** lesdits autres moyens (11, 7) réalisés par des canaux tubulaires présentent un diamètre de 0,5 mm à 2,00 mm.

5. Appareil auditif selon la revendication 3 ou 4, **caractérisé en ce que** la longueur desdits moyens (11, 7) réalisés par des canaux tubulaires est de 24 mm.

6. Appareil auditif selon l'une des revendications précédentes, **caractérisé en ce qu'**à l'extrémité du côté canal auditif desdits premiers moyens (6) est connecté un élément en forme de crochet (10), élément présentant un espace creux pour guider des signaux acoustiques.

7. Utilisation de l'appareil auditif selon l'une des revendications 1 à 6 comme appareil auditif à porter derrière l'oreille.
